# EUROPÄISCHE PATENTSCHRIFT

(11) **EP 3 592 625 B1**
(45) Veröffentlichungstag und Bekanntmachung des Hinweises auf die Patenterteilung: **07.06.2023**
(21) Anmeldenummer: 18706731.9
(22) Anmeldetag: 21.02.2018
(51) Int. Cl.: B61L 15/00, B61L 3/12

(54) **ZUG MIT EINER ANLAGE ZUR ÜBERWACHUNG DER INTEGRITÄT DES ZUGES UND ENTSPRECHENDES VERAHREN**
TRAIN WITH A SYSTEM FOR MONITORING THE INTEGRITY OF THE TRAIN AND A CORRESPONDING METHOD
TRAIN AVEC SYSTÈME DE SURVEILLANCE DE L'INTÉGRITÉ DU TRAIN ET PROCÉDURE ASSOCIÉE

(30) Priorität: 09.03.2017 AT 501822017
(43) Veröffentlichungstag der Anmeldung: 15.01.2020
(73) Patentinhaber: Thales Austria GmbH, 1200 Wien (AT)
(72) Erfinder: STADLBAUER, Roland, 3300 Amstetten (AT)
(74) Vertreter: Gibler & Poth Patentanwälte KG
(86) Internationale Anmeldenummer: PCT/EP2018/054284
(87) Internationale Veröffentlichungsnummer: WO 2018/162238

(56) Entgegenhaltungen:
- AU-A1- 2015 224 435
- Name D Ligier ET AL: "ERTMS UNIT ERTMS OPERATIONAL PRINCIPLES AND RULES DRAFT VERSION 3 BASED ON [(ERA/REC/03-2012/ERTMS)] [to be replaced by decision on TSI CCS amendment]", , 26. Juni 2012 (2012-06-26), XP055480235, Gefunden im Internet: URL:http://www.era.europa.eu/Document-Regi ster/Documents/ERA-REC-05-2012-INT-ERTMS%2 0Annex%201%20ERTMS%20operational%20princip les%20and%20rules%20Version%203.pdf [gefunden am 2018-05-31]
- HEITMANN R ET AL: "SYSTEME ZUR ZUGVOLLSTAENDIGKEITS-UEBERWACHUNG", SIGNAL + DRAHT, DVV, Bd. 89, Nr. 11, 1. November 1997 (1997-11-01), Seiten 22-25, XP000779910, ISSN: 0037-4997

## Beschreibung

Die Erfindung betrifft einen Zug mit einer Anlage zur Überwachung der Integrität des Zuges.

Aufgrund der geringen Reibung zwischen Rad und Gleis sind die Bremswege bei Eisenbahnen in der Regel derart lang, dass ein Fahren auf Sicht, wie dies etwa aus dem individuellen Straßenverkehr bekannt ist, nicht umsetzbar ist. Um dies auszugleichen, sind Sicherungssysteme bei Eisenbahnen bzw. anderen schienengestützten Systemen vorgesehen, um sicherzustellen, dass ein Gleisabschnitt frei ist. Dazu ist es erforderlich sicherzustellen, dass ein Zug in seiner Zusammenstellung unverändert bleibt, und sich kein Fahrzeug des Zuges von diesem abgekoppelt hat.

Derzeit werden Gleisanlagen streckenseitig mittels Achszählanordnungen und Gleiskreisen überwacht. Allerdings sind derartige Anlagen sehr aufwendig in Installation und Erhaltung. Gleichzeitig teilen diese eine Strecke in fixe Abschnitte, welche jeweils nur als Ganzes als belegt bzw. frei ausgewiesen werden können. Derartige streckenseitige Anlagen führen daher zu hohen Kosten und limitieren gleichzeitig den Zugverkehr auf einem derart abgesicherten Streckenabschnitt.

Derzeit bekannte, zugseitige Lösungen zur Sicherstellung der Zugintegrität weisen ebenfalls erhebliche Nachteile auf, insofern jeweils Zusatzgeräte an dem Zug, meist an dem letzten Fahrzeug des Zuges angebracht werden müssen, welche Zusatzgeräte nicht fix an dem betreffenden Platz befestigt sind, und deren Anbringen entsprechend schnell vergessen werden kann. Zudem stellen derartige Geräte einen Mehraufwand dar.

Aus der XP 055 480 235, D Ligier ET AL: "ERTMS Unit ERTMS Operational Priciples and Rules Draft Version 3 based on [(ERA/REC/03-2012/ERTMS)] [to be replaced by decision on TSI CCS amendment]" ist eine Anlage zur Überwachung eines Zuges bekannt, wobei der Zug ein erstes Fahrzeug und ein letzte Fahrzeug aufweist, wobei in dem ersten Fahrzeug eine erste Balise-Antenneneinheit, umfassend wenigstens eine erste Antenne und eine erste Testanordnung angeordnet ist.

Aus der XP 000 779 910 , Heitman R et al: "Systeme zur Zugvollständigkeitsüberwachung" sind verschiedene Verfahren, wie beispielsweise die Volumenstromkontrolle der Hauptluftleitung, das Anbringen eines Ultraschallsenders oder eines Druckmonitors am Zugende etc. bekannt.

Aus der AU 2015 224 435 A1 ist ein Verfahren bekannt, bei dem kodierte Daten mittels eines Kommunikationsmediums zwischen den Zugenden ausgetauscht werden.

Aufgabe der Erfindung ist es daher eine Anlage der eingangs genannten Art anzugeben, mit welcher die genannten Nachteile vermieden werden können, und mit welcher einfach und ohne bauliche Veränderungen oder Zusatzgeräte sicher und zuverlässig die Integrität eines Zuges bestimmt werden kann.

Erfindungsgemäß wird dies durch die Merkmale des Patentanspruches 1 erreicht.

Dadurch kann einfach und ohne bauliche Veränderungen oder Zusatzgeräte sicher und zuverlässig die Integrität eines Zuges bestimmt werden. Dadurch kann ausgeschlossen werden, dass das Bedienpersonal Fehler bei der Bedienung der Anlage macht bzw. darauf vergisst wesentliche Komponenten an einem Teil des Zuges zu befestigen, da die beiden Balise-Antenneneinheiten bei Zügen, welche für beide Fahrtrichtungen konzipiert sind ohnedies bereits vorhanden sind, weshalb eine nachträgliche Installation nicht erforderlich ist. Es ist dabei lediglich zu definieren, welche der beiden Balise-Antenneneinheiten die sog. erste Balise-Antenneneinheit ist. Dies wird jedoch durch die Auswahl der Fahrtrichtung des Zuges ohnedies durchgeführt, sodass auch darauf nicht vergessen werden kann. Indem die für das Abfragen der Balisen verwendeten technischen Komponenten nunmehr weiters für die Ermittlung der Zugintegrität verwendet werden, kann diesbezüglich auf aufwendige Prüf- bzw. Zulassungsverfahren, wie diese im Eisenbahnwesen vorgeschrieben sind, verzichtet werden.

Die Unteransprüche betreffen weitere vorteilhafte Ausgestaltungen der Erfindung.

Die Erfindung betrifft weiters ein Verfahren zur Überwachung der Integrität eines Zuges.

Aufgabe der Erfindung ist es ein Verfahren zur Überwachung der Integrität eines Zuges anzugeben, mit welchem die eingangs genannten Nachteile vermieden werden können, und mit welchem einfach und ohne bauliche Veränderungen oder Zusatzgeräte sicher und zuverlässig die Integrität eines Zuges bestimmt werden kann.

Erfindungsgemäß wird dies durch die Merkmale des Patentanspruches 9 erreicht.

Dadurch können die zum Patentanspruch 1 geltend gemachten Vorteile erzielt werden.

Ausdrücklich wird hiermit auf den Wortlaut der Patentansprüche Bezug genommen, wodurch die Ansprüche an dieser Stelle durch Bezugnahme in die Beschreibung eingefügt sind und als wörtlich wiedergegeben gelten.

Die Erfindung wird unter Bezugnahme auf die beigeschlossenen Zeichnungen, in welchen lediglich bevorzugte Ausführungsformen beispielhaft dargestellt sind, näher beschrieben. Dabei zeigt:
Fig. 1 eine schematische Darstellung eines Zuges mit einer gegenständlichen Anlage;
Fig. 2 ein Blockschaltbild einer ersten Ausführungsform einer gegenständlichen Anlage;
Fig. 3 ein Blockschaltbild einer zweiten Ausführungsform einer gegenständlichen Anlage; und
Fig. 4 ein Blockschaltbild einer ersten Ausführungsform einer gegenständlichen Anlage.

Die Fig. 1 bis 4 zeigen jeweils Anlagen zur Überwachung der Integrität eines Zuges 1, wobei der Zug 1 ein erstes Fahrzeug 2 und ein letztes Fahrzeug 3 aufweist, wobei in dem ersten Fahrzeug 2 eine erste Balise-Antenneneinheit 5, umfassend wenigstens eine erste Antenne 6 und eine erste Antennentestanordnung 7, angeordnet ist, wobei in dem letzten Fahrzeug 3 eine zweite Balise-Antenneneinheit 8, umfassend wenigstens eine zweite Antenne 9 und eine zweite Antennentestanordnung 10, angeordnet ist, wobei die erste Balise-Antenneneinheit 5 und die zweite Balise-Antenneneinheit 8 jeweils mit wenigstens einem Balise-Transmission-Module 11, 12 des Zuges 1 verbunden sind, wobei das wenigstens eine Balise-Transmission-Module 11, 12 mit wenigstens einer Kontrolleinrichtung 13, 14 des Zuges 1 verbunden ist, wobei die zweite Antennentestanordnung 10 dazu ausgebildet ist, laufend eine vorgebbare Betriebsbereitschaft der zweiten Antenne 9 zu überwachen und ein zweites Antennenfunktionssignal zu erzeugen und an die Kontrolleinrichtung 13, 14 zu senden, wobei die Kontrolleinrichtung 13, 14 dazu ausgebildet ist, in vorgebbaren Zeitabständen das Vorhandensein des zweiten Antennenfunktionssignals zu überwachen, und bei einem Ausfall des zweiten Antennenfunktionssignals ein Steuer- und/oder Anzeigesignal auszugeben.

Dadurch kann einfach und weitestgehend ohne bauliche Veränderungen oder Zusatzgeräte sicher und zuverlässig die Integrität eines Zuges 1 bestimmt werden. Dadurch kann ausgeschlossen werden, dass das Bedienpersonal Fehler bei der Bedienung der Anlage macht bzw. darauf vergisst wesentliche Komponenten an einem Teil des Zuges 1 zu befestigen, da die beiden Balise-Antenneneinheiten 5, 8 bei Zügen 1, welche für beide Fahrtrichtungen 18 konzipiert sind ohnedies bereits vorhanden sind, weshalb eine nachträgliche Installation nicht erforderlich ist. Es ist dabei lediglich zu definieren, welche der beiden Balise-Antenneneinheiten 5, 8 die sog. erste Balise-Antenneneinheit 5 ist. Dies wird jedoch durch die Auswahl der Fahrtrichtung 18 des Zuges 1 ohnedies durchgeführt, sodass auch darauf nicht vergessen werden kann. Indem die für das Abfragen der Balisen 16 verwendeten technischen Komponenten nunmehr weiters für die Ermittlung der Zugintegrität verwendet werden, kann diesbezüglich auf aufwendige Prüf- bzw. Zulassungsverfahren, wie diese im Eisenbahnwesen vorgeschrieben sind, verzichtet werden.

Ein gegenständlicher Zug 1 besteht aus wenigstens zwei Teilen bzw. Fahrzeugen 2, 3, 4, welche miteinander verbunden sind. Bei einem, nur aus einem Treibwagen bestehenden "Zug" besteht keine Gefahr des Abtrennens eines Teils. Die einzelnen Waggons bzw. Triebfahrzeuge werden gegenständlich als Fahrzeug 2, 3, 4 bezeichnet. Die Fahrzeuge 2, 3, 4 sind, wie im Eisenbahnwesen gemeinhin üblich, mittels Kupplungsvorrichtungen mit einander verbunden.

Die gegenständliche Anlage ist zum Betrieb mit jeder Art eines Zuges 1 vorgesehen, an dessen ersten Fahrzeug 2 und letzten Fahrzeug 3 jeweils eine Balise-Antenneneinheit 5, 8 angeordnet ist. Insbesondere sind dies Züge 1, welche für beide Fahrtrichtungen 18 konzipiert sind. Derartige Züge 1 weisen an beiden Enden einen Fahrstand 19 auf, und sind derart dazu geeignet einfach in beiden Fahrtrichtungen 18 betrieben zu werden. Dies ist etwa bei Personenzügen in sog. starrer Konfiguration gegeben. Dabei ist die Antriebstechnologie des jeweiligen Zuges 1 unerheblich. Die gegenständliche Erfindung ist daher sowohl für Züge 1 geeignet, welche mittels Elektromotor, Verbrennungskraftmaschine, Dampfkraftmaschine oder einer sonstigen Antriebstechnologie angetrieben wird. Bevorzugt ist die Anlage zumindest für sog. Electro-Multiple-Units und Diesel-Multiple-Units vorgesehen.

Fig. 1 zeigt eine schematische Darstellung eines solchen Zuges, welcher neben dem ersten Fahrzeug 2 und dem letzten Fahrzeug 3 weitere dazwischen angeordnete Fahrzeuge aufweist, welche allesamt mit dem Bezugszeichen 4 bezeichnet sind.

Das erste und das letzte Fahrzeug 2, 3 weisen jeweils einen schematisch dargestellten Fahrstand 19 auf. Weiters ist eine der beiden möglichen Fahrrichtungen durch den Pfeil 18 dargestellt.

In dem ersten Fahrzeug 2 ist eine erste Balise-Antenneneinheit 5 angeordnet. In dem letzten Fahrzeug 3 ist eine zweite Balise-Antenneneinheit 8 angeordnet. Die Balise-Antenneneinheiten 5, 8 dienen in erster Line dem Auslesen der Informationen aus den streckenseitig verbauten Balisen 16, bzw. ist dies der ursprüngliche Einsatzzweck, zu welchem diese in dem Zug 1 angeordnet wurden. Eine Balise 16 ist dabei, wie an sich bekannt, ein im Eisenbahnwesen eingesetzter Transponder.

Die erste Balise-Antenneneinheit 5 weist wenigstens eine erste Antenne 6 und eine erste Antennentestanordnung 7 auf. Die zweite Balise-Antenneneinheit 8 weist wenigstens eine zweite Antenne 9 und eine zweite Antennentestanordnung 10 auf. Die Position der ersten bzw. zweiten Antenne 6, 9 ist dabei durch entsprechende Vorschriften vorgegeben. Die betreffenden Antennen 6, 9 dürften jeweils maximal 12,5 Meter von der ersten bzw. letzten Achse des Zuges 1 entfernt angeordnet sein. Dadurch kann sichergestellt werden, dass die Antennen 6, 9 tatsächlich im Bereich des Anfangs bzw. Endes Zuges 1 angeordnet sind, und nicht einfach irgendwo in der Mitte des Zuges 1.

Der Zug 1 weist wenigstens ein Balise-Transmission-Module 11, 12 auf. Das wenigstens eine Balise-Transmission-Module 11, 12 ist dabei eine Standardbaugruppe im Rahmen des ETCS, und wird branchenüblich auch als BTM abgekürzt. Die erste Balise-Antenneneinheit 5 und die zweite Balise-Antenneneinheit 8 sind jeweils mit dem wenigstens einem Balise-Transmission-Module 11, 12 des Zuges 1 verbunden.

Bevorzugt ist vorgesehen, dass der Zug 1 ein erstes Balise-Transmission-Module 11 aufweist, und dass die erste Balise-Antenneneinheit 5 mit dem ersten Balise-Transmission-Module 11 verbunden ist. Das erste Balise-Transmission-Module 11 ist dabei bevorzugt im ersten Fahrzeug 2 des Zuges 1 angeordnet. Die Fig. 1 bis 4 zeigen entsprechende Anordnungen. Unabhängig von der Verbindung der ersten Balise-Antenneneinheit 5 mit dem ersten Balise-Transmission-Module 11 kann dabei, wie in Fig. 1 und 2 dargestellt auch vorgesehen sein, dass die zweite Balise-Antenneneinheit 8 ebenfalls mit dem ersten Balise-Transmission-Module 11 verbunden ist. Das erste Balise-Transmission-Module 11 ist dabei zu einem entsprechenden Multiplex bei der Abfrage der beiden Balise-Antenneneinheiten 5, 8 in der Lage. Dies ist eine anlagenseitig sehr einfache Ausführung.

Bevorzugt ist weiters vorgesehen, dass der Zug 1 ein zweites Balise-Transmission-Module 12 aufweist, und dass die zweite Balise-Antenneneinheit 8 mit dem zweiten Balise-Transmission-Module 12 verbunden ist. Die Fig. 3 und 4 zeigen Blockschaltbilder entsprechend ausgebildeter Anlagen. Dabei kommuniziert jeweils eine Balise-Antenneneinheit 5, 8 mit einem diesem zugeordneten Balise-Transmission-Module 11, 12. Dadurch wird die Ausfallsicherheit durch entsprechende Redundanz erhöht.

Der Zug weist weiters wenigstens eine Kontrolleinrichtung 13, 14 auf. Bevorzugt ist die wenigstens eine Kontrolleinrichtung 13, 14 als European Vital Computer ausgebildet. Als European Vital Computer, kurz EVC, wird im Eisenbahnwesen eine der Hauptbaugruppen im Rahmen des ETCS, daher des European Train Control System, bezeichnet. Der Zug 1 weist wenigstens eine entsprechende Kontrolleinrichtung 13, 14 bzw. einen EVC auf. Die Fig. 1, 2 und 3 zeigen entsprechende Anlagen im Blockschaltbild mit jeweils lediglich einer ersten Kontrolleinrichtung 13. Das wenigstens eine Balise-Transmission-Module 11, 12 ist mit der wenigstens einen Kontrolleinrichtung 13, 14 des Zuges 1 verbunden. Bei Vorhandensein zweiter Balise-Transmission-Module 11, 12 und nur einer einzigen Kontrolleinrichtung 13 sind beide Balise-Transmission-Module 11, 12 mit der einen Kontrolleinrichtung 13 verbunden.

Es kann auch vorgesehen sein, dass der Zug 1 zwei Kontrolleinrichtungen 13, 14 aufweist, wobei in dem ersten Fahrzeug 2 eine erste Kontrolleinrichtung 13 angeordnet ist und wobei in dem letzten Fahrzeug 3 eine zweite Kontrolleinrichtung 14 angeordnet ist. Eine derartige Anordnung ist in der Regel nur bei Vorhandensein eines zweiten Balise-Transmission-Module 12 vorgesehen, und als Blockschaltbild in Fig. 4 dargestellt. Das zweite Balise-Transmission-Module 12 ist dabei nachrichtentechnisch bzw. funktional mit der zweiten Kontrolleinrichtung 14 verbunden. Diese Anordnung weist weitere Vorteile hinsichtlich der Ausfallsicherheit sowie der Implementierung auf. Sofern zwei Kontrolleinrichtungen 13, 14 vorhanden sind, ist es einfacher diese beiden auch entsprechend zu verwenden, da der betreffende Zug 1 bereits entsprechend ausgebildet ist.

Wie bereits erwähnt, ist die zweite Balise-Antenneneinheit 8 wenigstens mittelbar nachrichtentechnisch mit der ersten und/oder zweiten Kontrolleinrichtung 13, 14 verbunden. Bevorzugt ist die zweite Balise-Antenneneinheit 8 dabei mittels einer leitungsgebundenen nachrichtentechnischen Verbindung 15 wenigstens mittelbar mit der ersten und/oder zweiten Kontrolleinrichtung 13, 14 verbunden. Dabei ist besonders bevorzugt vorgesehen, dass die nachrichtentechnische Verbindung 15 als Bus und/oder LAN, etwa Ethernet, ausgebildet ist. Es kann aber auch eine drahtlose Verbindung der zweiten Balise-Antenneneinheit 8 mit der ersten und/oder zweiten Kontrolleinrichtung 13, 14 vorgesehen sein, etwa mittels Funkübertragung, etwa WLAN. Wie aus den Fig. 2, 3 und 4 hervor geht, ist dabei in der Regel zwischen der zweiten Balise-Antenneneinheit 8 und der ersten und/oder zweiten Kontrolleinrichtung 13, 14 wenigstens eine weitere Komponenten angeordnet sein. Weiters können zur Datenübertragung von der zweiten Balise-Antenneneinheit 8 zur ersten und/oder zweiten Kontrolleinrichtung 13, 14, sowohl hintereinander als auch parallel, mehrere unterschiedliche physikalische Kanäle und/oder Übertragungsprotokolle genutzt werden.

Wie anhand der gegenständlichen Beispiele dargelegt, kann die gegenständliche Anlage bei einer Vielzahl unterschiedlich ausgestalteter Umgebungen umgesetzt werden, und ist entsprechend vielfältig einsetzbar.

Wenigstens die zweite Antennentestanordnung 10 ist dazu ausgebildet, laufend eine vorgebbare Betriebsbereitschaft der zweiten Antenne 9 zu überwachen. Die Betriebsbereitschaft wird dabei bevorzugt in vorgebbaren zeitlichen Abständen überprüft bzw. überwacht. Die zeitlichen Abstände sind dabei bevorzugt kürzer als eine Sekunde, insbesondere kürzer als 0,1 s, vorzugsweise kürzer als 0,01s.

Die zweite Antennentestanordnung 10 erzeugt ein zweites Antennenfunktionssignal und sendet dieses an die wenigstens eine Kontrolleinrichtung 13, 14, mit welcher die zweite Balise-Antenneneinheit 8 nachrichtentechnisch verbunden ist. Dabei ist bevorzugt vorgesehen, dass die zweite Antennentestanordnung 10 immer ein zweites Antennenfunktionssignal erstellt und versendet, und zwar unabhängig von der tatsächlichen Funktionsfähigkeit der zweiten Antenne 9. Die Information über die Funktion der zweiten Antenne 9 ist in dem zweiten Antennenfunktionssignal enthalten, welches entsprechend unterschiedlich ausgebildet ist. Alternativ kann auch vorgesehen sein, dass die zweite Antennentestanordnung 10 das Antennenfunktionssignal nur erzeugt, wenn die vorgebbare Funktion der zweiten Antenne 9 erfolgreich detektiert wurde. Die wenigstens eine Kontrolleinrichtung 13, 14 ist an die tatsächlich umgesetzte Art des Antennenfunktionssignals anzupassen.

Bevorzugt ist vorgesehen, dass auch die erste Antennentestanordnung 7 dazu ausgebildet ist, laufend eine vorgebbare Betriebsbereitschaft der ersten Antenne 6 zu überwachen und ein erstes Antennenfunktionssignal zu erzeugen und an die Kontrolleinrichtung 13, 14 zu senden, wobei sinngemäß die Ausführungen zur zweiten Antennentestanordnung 10 anzuwenden sind.

Es ist vorgesehen, dass die Kontrolleinrichtung 13, 14 dazu ausgebildet ist, in vorgebbaren Zeitabständen das Vorhandensein des zweiten Antennenfunktionssignals zu überwachen, und bei einem Ausfall des zweiten Antennenfunktionssignals ein Steuer- und/oder Anzeigesignal auszugeben. Die Kontrolleinrichtung 13, 14 überwacht daher fortlaufend das Vorhandensein des zweiten Antennenfunktionssignals. Sobald dies nicht mehr empfangen wird, wird daraus der Schluss gezogen, dass die zweite Antenne 9 bzw. die zweite Balise-Antenneneinheit 8 nicht mehr vorhanden ist, und folglich die Integrität des Zuges 1 nicht mehr gegeben ist.

Aufgrund des Steuer- und/oder Anzeigesignals kann der Fahrer des Zuges 1 eine entsprechende Handlung setzen, oder aber die Kontrolleinrichtung 13, 14 kann eine entsprechende Handlung setzen, wie etwa insbesondere das Weitermelden des Zustandes an ein Stellwerk.

Bei einem Verfahren zur Überwachung der Integrität eines Zuges 1, insbesondere eines für beide Fahrtrichtungen konzipierten Zuges 1, vorzugsweise eines Personenzuges in starrer Konfiguration, wird daher laufend eine Betriebsbereitschaft der, in dem letzten Fahrzeug 3 des Zuges 1 angeordneten, zweiten Antenne 9 der zweiten Balise-Antenneneinheit 8 von der zweiten Antennentestanordnung 10 der zweiten Balise-Antenneneinheit 8 überwacht, wobei ein Antennenfunktionssignal von der zweiten Antennentestanordnung 10 erzeugt und an die wenigstens eine Kontrolleinrichtung 13, 14 des Zuges 1 gesendet wird, wobei das Vorhandensein des zweiten Antennenfunktionssignals durch die Kontrolleinrichtung 13, 14 in vorgebbaren Zeitabständen kontrolliert wird, und wobei bei einem Ausfall des zweiten Antennenfunktionssignals das Steuer- und/oder Anzeigesignal von der Kontrolleinrichtung 13, 14 erzeugt und ausgegeben wird.

## Patentansprüche

1. Zug (1), insbesondere für beide Fahrtrichtungen konzipierter Zug (1), vorzugsweise Personenzug in starrer Konfiguration, wobei der Zug (1) eine Anlage zur Überwachung der Integrität des Zuges (1) aufweist, wobei der Zug (1) ein erstes Fahrzeug (2) und ein letztes Fahrzeug (3) aufweist, wobei in dem ersten Fahrzeug (2) eine erste Balise-Antenneneinheit (5), umfassend wenigstens eine erste Antenne (6) und eine erste Antennentestanordnung (7), angeordnet ist, wobei in dem letzten Fahrzeug (3) eine zweite Balise-Antenneneinheit (8), umfassend wenigstens eine zweite Antenne (9) und eine zweite Antennentestanordnung (10), angeordnet ist, wobei die erste Balise-Antenneneinheit (5) und die zweite Balise-Antenneneinheit (8) jeweils mit wenigstens einem Balise-Transmission-Module (11, 12) des Zuges (1) verbunden sind, wobei das wenigstens eine Balise-Transmission-Module (11, 12) mit wenigstens einer Kontrolleinrichtung (13, 14) des Zuges (1) verbunden ist, wobei eine erste Kontrolleinrichtung (13) der wenigstens einen Kontrolleinrichtung (13, 14) im ersten Fahrzeug (2) angeordnet ist, wobei die zweite Antennentestanordnung (10) dazu ausgebildet ist, laufend eine vorgebbare Betriebsbereitschaft der zweiten Antenne (9) zu überwachen und ein zweites Antennenfunktionssignal zu erzeugen und an die erste Kontrolleinrichtung (13) zu senden, wobei die erste Kontrolleinrichtung (13) dazu ausgebildet ist, in vorgebbaren Zeitabständen das Vorhandensein des zweiten Antennenfunktionssignals zu überwachen, und bei einem Ausfall des zweiten Antennenfunktionssignals den Schluss zu ziehen, dass die Integrität des Zuges (1) nicht mehr gegeben ist, und ein Steuer- und/oder Anzeigesignal auszugeben.

2. Zug (1) nach Anspruch 1, wobei die wenigstens eine Kontrolleinrichtung (13, 14) als European Vital Computer ausgebildet ist.

3. Zug (1) nach Anspruch 1 oder 2, wobei die erste Antennentestanordnung (7) dazu ausgebildet ist, laufend eine vorgebbare Betriebsbereitschaft der ersten Antenne (6) zu überwachen und ein erstes Antennenfunktionssignal zu erzeugen und an die wenigstens eine Kontrolleinrichtung (13, 14) zu senden.

4. Zug (1) nach einem der Ansprüche 1 bis 3, wobei die erste Balise-Antenneneinheit (5) mit einem ersten Balise-Transmission-Module (11) des wenigstens einen Balise-Transmission-Module (11,12) des Zugs (1) verbunden ist.

5. Zug (1) nach einem der Ansprüche 1 bis 4, wobei die zweite Balise-Antenneneinheit (8) mit einem zweiten Balise-Transmission-Module (12) des wenigstens einen Balise-Transmission-Module (11,12) des Zugs (1) verbunden ist.

6. Zug (1) nach einem der Ansprüche 1 bis 5, wobei eine zweite Kontrolleinrichtung (14) der wenigstens einen Kontrolleinrichtung (13,14) im letzten Fahrzeug (3) des Zuges (1) angeordnet ist.

7. Zug (1) nach einem der Ansprüche 1 bis 6, wobei die zweite Balise-Antenneneinheit (8) mittels einer leitungsgebundenen nachrichtentechnischen Verbindung (15) mit der wenigstens einen Kontrolleinrichtung (13, 14) verbunden ist.

8. Zug (1) nach Anspruch 7, wobei die nachrichtentechnischen Verbindung (15) als Bus und/oder LAN ausgebildet ist.

9. Verfahren zur Überwachung der Integrität eines Zuges (1), insbesondere eines für beide Fahrtrichtungen konzipierten Zuges (1), vorzugsweise eines Personenzuges in starrer Konfiguration, wobei laufend eine Betriebsbereitschaft einer, in einem letzten Fahrzeug (3) des Zuges (1) angeordneten, zweiten Antenne einer zweiten Balise-Antenneneinheit (8) von einer zweiten Antennentestanordnung (10) der zweiten Balise-Antenneneinheit (8) überwacht wird, wobei ein Antennenfunktionssignal von der zweiten Antennentestanordnung (10) erzeugt und an wenigstens eine Kontrolleinrichtung (13, 14) des Zuges (1) gesendet wird, wobei eine erste Kontrolleinrichtung (13) der wenigstens einen Kontrolleinrichtung (13, 14) im ersten Fahrzeug (2) angeordnet ist, wobei das Vorhandensein des zweiten Antennenfunktionssignals durch die erste Kontrolleinrichtung (13) in vorgebbaren Zeitabständen kontrolliert wird, und wobei bei einem Ausfall des zweiten Antennenfunktionssignals der Schluss gezogen wird, dass die Integrität des Zuges (1) nicht mehr gegeben ist, und ein Steuer- und/oder Anzeigesignal von der ersten Kontrolleinrichtung (13) erzeugt und ausgegeben wird.

## Claims

1. Train (1), in particular a train (1) designed for both directions of travel, preferably a passenger train in a rigid configuration, wherein the train (1) has a system for monitoring the integrity of the train (1), wherein the train (1) has a first vehicle (2) and a last vehicle (3), wherein a first balise antenna unit (5), comprising at least a first antenna (6) and a first antenna test arrangement (7), is arranged in the first vehicle (2), wherein a second balise antenna unit (8) comprising at least a second antenna (9) and a second antenna test arrangement (10), is arranged in the last vehicle (3), wherein the first balise antenna unit (5) and the second balise antenna unit (8) are each connected to at least one balise transmission module (11, 12) of the train (1), wherein the at least one balise transmission module (11, 12) is connected to at least one monitoring device (13, 14) of the train (1), wherein a first monitoring device (13) of the at least one monitoring device (13, 14) is arranged in the first vehicle (2), wherein the second antenna test arrangement (10) is designed to continuously monitor a predeterminable operational readiness of the second antenna (9) and to generate a second antenna function signal and to transmit it to the first monitoring device (13), wherein the first monitoring device (13) is designed to monitor the presence of the second antenna function signal at predeterminable time intervals and, in the event of a failure of the second antenna function signal, to draw the conclusion that the integrity of the train (1) is no longer given and to output a control and/or display signal.

2. Train (1) according to claim 1, wherein the at least one monitoring device (13, 14) is designed as a European Vital Computer.

3. Train (1) according to claim 1 or 2, wherein the first antenna test arrangement (7) is designed to continuously monitor a predeterminable operational readiness of the first antenna (6) and to generate a first antenna function signal and transmit said signal to the at least one monitoring device (13, 14).

4. Train (1) according to one of claims 1 to 3, wherein the first balise antenna unit (5) is connected to a first balise transmission module (11) of the at least one balise transmission module (11, 12) of the train (1).

5. Train (1) according to one of claims 1 to 4, wherein the second balise antenna unit (8) is connected to a second balise transmission module (12) of the at least one balise transmission module (11, 12) of the train (1).

6. Train (1) according to one of claims 1 to 5, wherein a second monitoring device (14) of the at least one monitoring device (13, 14) is arranged in the last vehicle (3) of the train (1).

7. Train (1) according to one of claims 1 to 6, wherein the second balise antenna unit (8) is connected to the at least one monitoring device (13, 14) by means of a wired communication link (15).

8. Train (1) according to claim 7, wherein the communication link (15) is designed as a bus and/or LAN.

9. Method for monitoring the integrity of a train (1), in particular a train (1) designed for both directions of travel, preferably a passenger train in a rigid configuration, wherein a readiness for operation of a second antenna of a second balise antenna unit (8) arranged in a last vehicle (3) of the train (1) is continuously monitored by a second antenna test arrangement (10) of the second balise antenna unit (8), wherein an antenna function signal is generated by the second antenna test arrangement (10) and transmitted to at least one monitoring device (13, 14) of the train (1), wherein a first monitoring device (13) of the at least one monitoring device (13, 14) is arranged in the first vehicle (2), wherein the presence of the second antenna function signal is monitored by the first monitoring device (13) at predeterminable time intervals, and wherein it is concluded in the event of a failure of the second antenna function signal that the integrity of the train (1) is no longer given, and a control and/or display signal is generated and output by the first monitoring device (13).

## Revendications

1. Train (1), en particulier train (1) conçu pour circuler dans les deux sens, de préférence train de voyageurs à configuration fixe, le train (1) comportant une installation pour la surveillance de l'intégrité du train (1), le train (1) présentant un premier véhicule (2) et un dernier véhicule (3), dans lequel une première unité d'antenne de balise (5), comprenant une première antenne (6) et un premier dispositif de test d'antenne (7), est disposée dans le premier véhicule (2), dans lequel une deuxième unité d'antenne de balise (8), comprenant au moins une deuxième antenne (9) et un deuxième dispositif de test d'antenne (10), est disposée dans le dernier véhicule (3), dans lequel la première unité d'antenne de balise (5) et la deuxième unité d'antenne de balise (8) sont connectées chacune à au moins un module de transmission de balise (11, 12) du train (1), dans lequel l'au moins un module de transmission de balise (11, 12) est connecté à au moins une installation de contrôle (13, 14) du train (1), dans lequel une première installation de contrôle (13) de l'au moins une installation de contrôle (13, 14) est disposée dans le premier véhicule (2), dans lequel le deuxième dispositif de test d'antenne (10) est conçu pour surveiller en continu une disponibilité pouvant être prédéterminée de la deuxième antenne (9) et générer un deuxième signal de fonctionnement de l'antenne et le transmettre à la première installation de contrôle (13), dans lequel la première installation de contrôle (13) est conçue pour surveiller à des intervalles de temps pouvant être prédéterminés la présence du deuxième signal de fonctionnement de l'antenne et, en cas d'absence du deuxième signal de fonctionnement de l'antenne, tirer la conclusion que l'intégrité du train (1) est perdue et émettre un signal de commande et/ou d'affichage.

2. Train (1) selon la revendication 1, dans lequel l'au moins une installation de contrôle (13, 14) est conçue comme un European Vital Computer.

3. Train (1) selon la revendication 1 ou 2, dans lequel le premier dispositif de test d'antenne (7) est conçu pour surveiller en continu une disponibilité pouvant être prédéterminée de la première antenne (6) et pour générer un premier signal de fonctionnement de l'antenne et l'envoyer à l'au moins une installation de contrôle (13, 14).

4. Train (1) selon l'une des revendications 1 à 3, dans lequel la première unité de balise d'antenne (5) est connectée à un premier module de transmission de balise (11) de l'au moins un module de transmission de balise (11, 12) du train (1).

5. Train (1) selon l'une des revendications 1 à 4, dans lequel la deuxième unité de balise d'antenne (8) est connectée à un deuxième module de transmission de balise (12) de l'au moins un module de transmission de balise (11, 12) du train (1).

6. Train (1) selon l'une des revendications 1 à 5, dans lequel une deuxième installation de contrôle (14) de l'au moins une installation de contrôle (13, 14) est disposée dans le dernier véhicule (3) du train (1).

7. Train (1) selon l'une des revendications 1 à 6, dans lequel la deuxième unité de balise d'antenne (8) est connectée à l'au moins une installation de contrôle (13, 14) au moyen d'une connexion de communication filaire (15).

8. Train (1) selon la revendication 7, dans lequel la connexion de communication filaire (15) est conçue comme un bus et/ou un réseau local.

9. Procédé pour la surveillance de l'intégrité d'un train (1), en particulier d'un train (1) conçu pour circuler dans les deux sens, de préférence d'un train de voyageurs à configuration fixe, dans lequel la disponibilité d'une deuxième antenne d'une deuxième unité d'antenne de balise (8) disposée dans un dernier véhicule (3) du train (1) est surveillée en continu par un deuxième dispositif de test d'antenne (10) de la deuxième unité d'antenne de balise (8), dans lequel un signal de fonctionnement de l'antenne est généré par le deuxième dispositif de test d'antenne (10) et transmis à au moins une installation de contrôle (13, 14) du train (1), dans lequel une première installation de contrôle (13) de l'au moins une installation de contrôle (13, 14) est disposée dans le premier véhicule (2), dans lequel la présence du deuxième signal de fonctionnement de l'antenne est contrôlée par la première installation de contrôle (13) à des intervalles de temps pouvant être prédéterminés et dans lequel, en cas d'absence du deuxième signal de fonctionnement de l'antenne, le système conclut que l'intégrité du train (1) est perdue et un signal de commande et/ou d'affichage est généré et émis par la première installation de contrôle (13).
